# EUROPÄISCHE PATENTSCHRIFT

(11) **EP 0 086 276 B1**
(45) Veröffentlichungstag und Bekanntmachung des Hinweises auf die Patenterteilung: **02.04.1986**
(21) Anmeldenummer: 82112000.3
(22) Anmeldetag: 24.12.1982
(51) Int. Cl.: F04B 1/08, F04B 49/08, F16H 39/46

(54) **Einrichtung zum Konstanthalten des Produktes von Förderdruck und Fördervolumen einer verstellbaren Pumpe**
Device for maintaining the product of the delivery pressure and delivery rate of an adjustable pump at a constant level
Dispositif stabilisateur du produit de la pression de refoulement et du volume transporté d'une pompe réglable

(30) Priorität: 14.01.1982 DE 3200867; 05.03.1982 DE 3207961
(43) Veröffentlichungstag der Anmeldung: 24.08.1983
(73) Patentinhaber: ROBERT BOSCH GMBH, 70442 Stuttgart (DE)
(72) Erfinder: Nonnenmacher, Gerhard, Dipl.-Ing., D-7015 Korntal (DE)

## Beschreibung

### Stand der Technik

Die Erfindung geht aus von einer Einrichtung nach der Gattung des Hauptanspruchs. Eine derartige bekannte Einrichtung hat den Nachteil, dass ihre Einsatzmöglichkeit dadurch begrenzt ist, dass sie für jeden Pumpentyp und jedes gewünschte Produkt von Druck und Volumen Anpassarbeiten erfordert, was unerwünschte Kosten verursacht. Ausserdem ist die Einsatzmöglichkeit dieser Einrichtung für Pumpen mit kleinem Verstellweg oft nicht gegeben (DE-A-2 362 093).

Es ist ferner ein stufenlos durch ein Stellorgan einstellbarer hydrostatischer Wandler mit mindestens einem Hydromotor und mindestens einer verstellbaren Pumpe bekanntgeworden, deren den Zusammenhang von Förderdruck und Hubvolumen darstellende Kennlinie ebenfalls einen hyperbolischen Teil besitzt, der durch einen Drehmomentenregler an der Pumpe bestimmt wird. Dieser ist zur Erzeugung einer variablen Hilfskraft mit einer Vorrichtung versehen, deren Grösse zwecks Verschiebung des hyperbolischen Teils der Kennlinie im Kennfeld des Hydromotors mit Hilfe des Stellorgans für die Pumpe einstellbar ist. Dabei ist das Stellorgan mit dem Bedienungshebel der Antriebsmaschine für den Wandler gekoppelt. Diese bekannte Einrichtung ist etwas kompliziert und wiederum nur für einen ganz bestimmten Zweck geeignet (DE-A-2 620 692).

### Vorteile der Erfindung

Die erfindungsgemässe Einrichtung mit den kennzeichnenden Merkmalen des Hauptanspruchs hat demgegenüber den Vorteil, dass sie wesentlich flexibler ist, da verschiedene Pumpengrössen und -typen mit Ausnahme einer Feder mit demselben Regler bedient werden können und dass sie auch für Pumpen mit kleinem Verstellweg sehr gut geeignet ist.

Durch die in den Unteransprüchen aufgeführten Massnahmen sind Weiterbildungen der im Hauptanspruch angegebenen Merkmale möglich.

### Zeichnung

Ein Ausführungsbeispiel der Erfindung ist in der Zeichnung dargestellt und in der nachfolgenden Beschreibung näher erläutert. Diese zeigen in den Fig. 1 bis 11 verschiedene Ausführungsformen der erfindungsgemässen Einrichtung in schematischer Darstellung.

### Beschreibung des Erfindungsbeispiels

In Fig. 1 ist mit 10 eine verstellbare Pumpe, beispielsweise eine Radialkolbenpumpe, bezeichnet, deren den Hub von Kolben 11 bestimmendes Verstellglied 12 mit Hilfe zweier druckbeaufschlagter Stellkolben 13, 14 eingestellt wird. Der Stellkolben 13 hat eine wesentlich kleinere Fläche als der Stellkolben 14. Der Stellkolben 13 ist stets von dem in der Förderleitung 15 herrschenden Druck über eine Leitung 16 beaufschlagt. Von der Förderleitung 15 zweigt ausserdem noch eine Leitung 17 ab, die zu einem 3/3-Wegeventil 18 mit den Schaltstellungen I, 11,111 führt. Vom Wegeventil 18 führt eine Leitung 19 zu der den Stellkolben 14 aufnehmenden Bohrung 20. Weiterhin führt vom Wegeventil 18 eine Leitung 21 zum Behälter 22, aus dem auch die Pumpe 10 Druckmittel ansaugt.

Im Stellkolben 14 ist eine Druckfeder 24 angeordnet, deren eines Ende am Boden des Stellkolbens 14 anliegt, während ihr anderes Ende stets auf die eine Schieberseite 18' des Wegeventils 18 einwirkt. Die andere Seite 18" des Wegeventilschiebers ist über einen Fortsatz 25 mit dem einen Ende 26 eines abgewinkelten, zweiarmigen Hebels 27 gelenkig verbunden, auf dessen anderes Ende 28 eine Feder 29 an einem stets gleich langen Hebelarm a einwirkt. Wesentlich ist auch noch, dass die auf das Wegeventil 18 einwirkende Feder 24 weitgehend lineare Charakteristik aufweist.

Der Schwenkpunkt D des Hebels 27 liegt an einer Rolle 31 an, die am Ende der Kolbenstange 32 eines Kolbens 33 angeordnet ist, der selbst in einem druckbeaufschlagten Zylinder 34 gleitend geführt ist. Der Druckraum 35 des Zylinders 34 ist über eine mit der Förderleitung 15 in Verbindung stehende Leitung 36 stets vom Förderdruck der Pumpe beaufschlagt. Entgegen der Flüssigkeitskraft wirkt auf den Kolben 33 eine Druckfeder 37 ein. Wesentlich ist, dass die Feder 37 eine weitgehend lineare Charakteristik aufweist.

Durch den Schwenkpunkt D werden am Hebel 27 zwei Hebelarme a und b gebildet. Die Kraft der Feder 29 ist mit F1 bzw. zweite Kraft bezeichnet, die Kraft der Feder 24 mit F2 bzw. erste Kraft.

Das Steuerventil 18 befindet sich in Neutralstellung 11, wenn Kräftegleichgewicht am Hebel 27 herrscht. Bei nun ansteigendem Förderdruck bewegt sich der Kolben 33 entgegen der Kraft der Feder 37, wodurch der Hebelarm b grösser wird. Dadurch wird das Moment aus Federkraft F2 mal Hebelarm b grösser als das stets konstante Moment aus Federkraft F1 mal Hebelarm a, so dass die Feder 24 den Hebel 27 so verschwenken kann, dass das Wegeventil 18 in seine Schaltstellung 1 gelangt. Nunmehr kann Druckmittel aus der Förderleitung 15 über die Leitungen 17, 19 in die Bohrung 20 eindringen und den Stellkolben 14 nach links verschieben, worauf das Verstellglied 12 der Pumpe auf geringere Fördermenge eingestellt wird. Das hat zur Folge, dass sich durch das Verschieben des Stellkolbens 14 nach links die Feder 24 entspannt. Nunmehr überwiegt das Moment aus Federkraft Fl und Hebelarm a, so dass nun der Hebel 27 im Uhrzeigersinn verschwenkt wird und das Wegeventil 18 wieder in seine Neutralstellung gelangt. Damit ist ein neuer Gleichgewichtszustand eingetreten.

Fällt nun der Förderdruck der Pumpe, so schiebt die Feder 37 den Kolben 33 nach unten, wodurch der Hebelarm b kleiner wird. Damit überwiegt das Drehmoment aus Federkraft F1 mal Hebelarm a, so dass das Wegeventil in seine Schaltstellung 111 gebracht wird. Nunmehr kann Druckmittel aus der Bohrung 20 zum Behälter abfliessen, und der stets vom Förderdruck beaufschlagte Stellkolben 13 stellt die Pumpe auf grössere Fördermenge ein. Durch das Verschieben des Stellkolbens 14 in Richtung Steuerventil 18 wird die Feder 24 stärker gespannt, so dass das Wegeventil 18 wieder in Neutralstellung gelangt.

Der erfindungsgemässe Leistungs- bzw. Drehmomentregler wandelt also über die Feder 24 mit etwa linearer Charakteristik einen dem Fördervolumen der Pumpe mindestens näherungsweise linear proportionalen Weg des Stellkolbens 14 in eine Kraft (Feder 24) um. Die Länge des Hebelarms b, an dem die Kraft der Feder 24 angreift, ändert seine Länge linear proportional mit dem jeweiligen Arbeitsdruck der Pumpe. Durch diese Arbeitsweise erhält man eine genaue Hyperbelkennlinie über Förderdruck und Fördermenge.

Das Ausführungsbeispiel nach Fig. 2 ist gegenüber dem vorherigen vereinfacht dargestellt, das heisst Pumpe und dort angeschlossene Leitungen fehlen. Gleiche Teile sind mit denselben Ziffern bezeichnet. Der nun gestreckt ausgebildete doppeltwirkende Hebel trägt die Bezeichnung 40. Abweichend zum vorherigen Ausführungsbeispiel wirkt auf den Hebel 40 in derselben Wirkungslinie wie die der Feder 24 dieser eine Feder 41 entgegen. Sie stützt sich an einem gehäusefesten Lager 42 ab. Man erreicht hierdurch, dass auf den Steuerschieber 18 und den Zylinder 34 keine Querkräfte einwirken, wodurch die Einstellfähigkeit auf Kraftänderungen verbessert wird. Die Funktionsweise ist ansonsten genau dieselbe wie beim Ausführungsbeispiel nach Fig. 1.

Das Ausführungsbeispiel nach Fig. 3 weicht in seiner konstruktiven Gestaltung wesentlich von den beiden obigen Ausführungsbeispielen ab, ist im Prinzip seiner Wirkungsweise jedoch gleich. Der Hebel zum Kräftevergleich ist nun einarmig ausgebildet und mit 45 bezeichnet und ist an die Kolbenstange 32 des Zylinders 34 angelenkt. An der Kolbenstange 32 ist das eine Ende einer Spiralfeder 46 befestigt, deren anderes Ende auf den Hebel 45 einwirkt. Die Spiralfeder übernimmt die Funktion der Feder 29, das heisst sie erzeugt das Gegendrehmoment zum Drehmoment aus der Kraft der Feder 24 mal dem Hebelarm b. Die Wirkungsweise ist prinzipiell wieder genau dieselbe wie oben beschrieben.

Beim Ausführungsbeispiel nach der Fig. 4 - das im übrigen weitestgehend demjenigen nach der Fig. 2 entspricht - ist es möglich, das gewünschte Drehmoment bzw. die gewünschte Leistung einzustellen. Dies gelingt mit Hilfe eines zweiten zweiarmigen Hebels 50, der etwa parallel zum Hebel 40 verläuft. Der Hebel 50 ist um den Schwenkpunkt D' verschwenkbar. An seiner einen Seite ist das eine Ende einer der Feder 29 entsprechenden Feder 51 angelenkt, deren anderes Ende am oberen Ende des Hebels 40 angreift. Am anderen Ende des Hebels 50 und auf der entgegengesetzten Seite der Feder 41 ist eine Stellschraube 52 vorgesehen, mit deren Hilfe die Neigung des Hebels 50 verändert werden kann und damit die Vorspannung der Federn 24 und 41. Durch Verdrehen der Stellschraube 52 werden die Ansprechkräfte auf das Ventil 18 verändert, woraus sich eine Änderung der Leistungs- bzw. Drehmomenthyperbel aus Förderdruck mal Fördervolumen ergibt.

Die Ausführungsbeispiele nach den Fig. 5 bis 7 entsprechen wiederum weitestgehend den zuvor beschriebenen, jedoch mit folgendem Unterschied: Bei den Ausführungsbeispielen nach den Fig. 1 bis 4 wird die Pumpe auf kleinere Fördermenge durch Beaufschlagen des Stellkolbens 14 zurückgestellt - siehe hierzu Fig. 8 - bei den Ausführungsbeispielen nach den Fig. 5 bis 7 ist es gerade umgekehrt. Hier wird durch Beaufschlagung des Stellkolbens 14 die Pumpe auf grössere Fördermenge eingestellt. Dadurch ergibt sich lediglich folgende Veränderung bei diesen Ausführungsbeispielen: Die Feder 29 wirkt in der entgegengesetzten Richtung auf den Hebel 27 ein. Die Exzentrizität e liegt jetzt entgegengesetzt wie bei den zuvor beschriebenen Beispielen.

Herrscht beim Ausführungsbeisiel nach 5 Gleichgewicht am Hebel 27 und steigt der Förderdruck nun an, so bewegt sich der Kolben 33 im Zylinder 34 nach oben, wodurch der Hebelarm b vergrössert wird. Dadurch vergrössert sich auch das Drehmoment aus der Differenz der Kräfte der Federn 24 und 41 mal Hebelarm b. Das Gegenmoment aus Federkraft 29 mal Hebelarm a wird überwunden, und der Steuerschieber 18 wird in Schaltstellung 111 gebracht. Damit kann Druckmittel aus der Bohrung 20 zum Behälter 22 abfliessen. Der stets vom Förderdruck beaufschlagte Stellkolben 13 stellt die Pumpe auf kleinere Fördermenge ein. Sinkt der Druck, so wird der Kolben 13 durch die Feder 37 wieder nach unten vorgeschoben, so dass der Hebelarm b kleiner wird. Das Drehmoment aus Federkraft 29 mal Hebelarm a überwiegt wieder, der Steuerschieber 18 wird in Neutralstellung gebracht.

Fällt der Druck in der Förderleitung weiter, so schiebt der Kolben 33 den Schwenkpunkt D nach unten, der Hebelarm b wird verkleinert, und es überwiegt das Drehmoment aus Federkraft 29 mal Hebelarm a. Nun wird das Steuerventil in Schaltstellung 1 gebracht, und Druckmittel kann aus der Förderleitung über die Leitung 19 in die Bohrung 20 eindringen und die Pumpe auf grössere Fördermenge einstellen. Dies geschieht so lange, bis wieder Gleichgewicht hergestellt ist.

Die Ausführungsbeispiele nach Fig. 6 und 7 entsprechen den Ausführungsbeispielen 4 und 3, die Funktionsweise ergibt sich aus dem oben Beschriebenen bzw. dem zu den Ausführungsbeispielen 3 und 4 Gesagten von selbst, so dass weitere Erörterungen bezüglich der Funktionsweise nicht mehr notwendig sind.

Was die Federn betrifft, so wäre noch folgendes zu sagen: Bei gleicher Federrate der Federn 51 und 41 bei den Ausführungsbeispielen nach den Fig. 4 und 6 wird der Einstellhebel mittig gelagert, anderenfalls wird das Lager so weit aus der Mitte verlegt, dass sich die Hebelarme der Federn umgekehrt proportional zu ihrer Federrate verhalten.

Das als Zylinder 34 ausgebildete Druckmessglied wird entsprechend den Fig. 10 und 11 vorteilhafterweise querkraftfrei ausgeführt. Zu diesem Zweck ist der Zylinder bei 60 schwenkbar befestigt. Die Reaktionskraft des Hebels 27 wird über wenigstens eine - vorzugsweise achsgleich angebrachte - Rolle 31 mit gleichem oder abweichendem Durchmesser an einem gehäusefesten Teil 61 abgestützt. Vorteilhafterweise besteht die Rolle 31 aus drei unabhängig voneinander beweglichen Rollen.

## Patentansprüche

1. Einrichtung zum Konstanthalten des Produkts von Förderdruck und Fördervolumen einer verstellbaren Pumpe mit einem einfach- oder doppeltwirkenden Hebel, an dem ein Kräftevergleich stattfindet zwischen einer ersten Kraft, die durch mindestens eine Feder (24) mit etwa linearer Charakteristik aufgebracht wird, deren Vorspannung einem dem Fördervolumen der Pumpe etwa linear proportionalen Weg entspricht, und einer zweiten Kraft, wobei bei Ungleichgewicht der Kräfte ein Steuerventil (18) betätigt wird, das einen auf das Verstellglied (12) der Pumpe einwirkenden Stellkolben (14) so lange steuert, bis deren Fördervolumen so korrigiert wird, dass die zweite Kraft den Gleichgewichtszustand wieder herstellt, wobei sich die Länge des Hebelarms (b) linear proportional dem jeweiligen Arbeitsdruck der Pumpe ändert, dadurch gekennzeichnet, dass die die erste Kraft bildende Feder (24) sich einerseits an dem das Verstellglied der Pumpe einstellenden Stellkolben (14) abstützt, andererseits am Steuerventil (18), und dass das Steuerventil unmittelbar auf den Hebel einwirkt.

2. Einrichtung nach Anspruch 1, dadurch gekennzeichnet, dass die zweite Kraft durch eine Feder (29, 46) erzeugt wird.

3. Einrichtung nach Anspruch 1 oder 2, dadurch gekennzeichnet, dass der Schwenkpunkt (D) des Hebels durch einen vom Förderdruck der Pumpe beaufschlagten Zylinder (34) vorgegeben wird.

4. Einrichtung nach Anspruch 3, dadurch gekennzeichnet, dass der Hebel (27, 40, 45) an einer Rolle (31) anliegt, die an der Kolbenstange (32) des druckbeaufschlagten Kolbens (33) angeordnet ist, auf den entgegen dem Förderdruck eine Feder (37) einwirkt.

5. Einrichtung nach einem der Ansprüche 1 bis 4, dadurch gekennzeichnet, dass der zweiarmig ausgebildete Hebel gerade oder abgewinkelt ist und die beiden Kräfte an seinen Endpunkten angreifen.

6. Einrichtung nach einem der Ansprüche 1 bis 4, dadurch gekennzeichnet, dass der Hebel einarmig ausgebildet ist und die zweite Kraft (Gegendrehmoment) durch eine Spiralfeder (46) erzeugt wird, die an der Kolbenstange des druckbeaufschlagten Kolbens (33) angelenkt ist.

7. Einrichtung nach einem der Ansprüche 1 bis 6, dadurch gekennzeichnet, dass die zweite Kraft veränderbar ist, insbesonder dadurch, dass die die zweite Kraft bildende Feder (51) an einem zweiten, zweiarmigen Hebel (50) abgestützt ist, der im Einwirkungsbereich der ersten Kraft an seiner Stellschraube anliegt.

8. Einrichtung nach einem der Ansprüche 1 bis 7, dadurch gekennzeichnet, dass auf den zweiarmigen Hebel in Wirkrichtung der ersten Kraft eine dritte Kraft (41) einwirkt, aber in entgegengesetzter Richtung.

9. Einrichtung nach Anspruch 1, 2, 4, 5, 6, dadurch gekennzeichnet, dass der Hebelarm (a), an dem die zweite Kraft angreift, stets konstant ist.

## Claims

1. Device for maintaining constant the product of the feed pressure and the feed volume of an adjustable pump having a single-acting or a double-acting lever, at which a balancing of forces takes place between a first force, which is applied by at least one spring (24) having an approximately linear characteristic, the pre-tension of which corresponds to a displacement which is in approximate linear proportion to the feed volume of the pump, and a second force, with a control valve (18) being actuated when the forces are unbalanced, which control valve (18) controls a regulating piston (14), acting onto the adjusting member (12) of the pump, until the feed volume of the regulating piston (14) is corrected in such a way that the second force re-establishes the state the equilibrium, with the length of the lever arm (b) changing in linear proportion to the particular working pressure of the pump, characterised in that the spring (24) forming the first force is supported on the one hand at the regulating piston (14) setting the adjusting member of the pump, and on the other hand at the control valve (18), and that the control valve acts directly onto the lever.

2. Device according to Claim 1, characterised in that the second force is produced by a spring (29, 46).

3. Device according to Claim 1 or 2, characterised in that the centre of gravity (D) of the lever is predetermined by a cylinder (34) which is pressurised by the feed pressure of the pump.

4. Device according to Claim 3, characterised in that the lever (27, 40, 45) fits against a roller (31) which is arranged on the piston rod (32) of the pressurised piston (33), onto which acts a spring (37) against the feed pressure.

5. Device according to one of Claims 1 to 4, characterised in that the lever of a double-arm design is straight or bent and the two forces act on its end points.

6. Device according to one of Claims 1 to 4, characterised in that the lever is of a single-arm design and the second force (counter torque) is produced by a helical spring (46) which is articulated on the piston rod of the pressurised piston (33).

7. Device according to one of Claims 1 to 6, characterised in that the second force is variable, especially by the spring (51) which forms the second force being supported at a second, double-arm lever (50) which, in the area of action of the first force, sits against an adjusting screw.

8. Device according to one of Claims 1 to 7, characterised in that a third force (41) acts on the double-arm lever in the direction of action of the first force, but in opposite sense.

9. Device according to Claims 1, 2, 4, 5 and 6, characterised in that the lever arm (a) on which acts the second force is always constant.

## Revendications

1. Installation pour maintenir constant le produit de la pression dynamique et du débit d'une pompe réglable à l'aide d'un levier à simple effet ou à double effet sur lequel s'effectue une comparaison des forces entre une première force qui est appliquée par au moins un ressort (24) ayant une caractéristique sensiblement linéaire, dont la précontrainte correspond à une course sensiblement proportionnelle linéairement au débit de la pompe, un tiroir de commande (18) étant actionné lorsque les forces sont en déséquilibre, tiroir qui commande un piston de commande (14) agissant sur l'organe de réglage (12) de la pompe jusqu'à ce que le débit de la pompe soit corrigé, pour que la seconde force rétablisse de nouveau l'équilibre, la longueur du bras de levier (b) changeant de façon linéairement proportionnelle à la pression de fonctionnement correspondante de la pompe, caractérisée en ce que le ressort (24) qui donne la première force s'appuie d'une part sur le piston de réglage (14) qui règle l'organe de réglage de la pompe et d'autre part sur le tiroir de commande (18) et en ce que le tiroir de commande agit directement sur le levier.

2. Installation selon la revendication 1, caractérisée en ce que la seconde force est fournie par un ressort (29, 46).

3. Installation selon la revendication 1 ou 2, caractérisée en ce que le point de basculement (D) du levier est prédéterminée par un cylindre (34) sollicité par la pression dynamique de la pompe.

4. Installation selon la revendication 3, caractérisée en ce que le levier (27, 40, 45) s'appuie contre un galet (31) qui est prévu sur la tige de piston (32) du piston (33) sollicité par la pression, et sur lequel agit un ressort (37) dans le sens contraire de la pression dynamique.

5. Installation selon l'une des revendications 1 à 4, caractérisée en ce que le levier à deux bras estdroit ou coudé et les deux forces agissent sur ses extrémités.

6. Installation selon l'une des revendications 1 à 4, caractérisée en ce que le levier a un bras et la seconde force (couple antagoniste) est engendrée par un ressort en spirale (46) qui est articulé sur la tige du piston (33) soumis à la pression.

7. Installation selon l'une des revendications 1 à 6, caractérisée en ce que la seconde force est variable notamment du fait que le ressort (51) qui génère la seconde force s'appuie sur un second levier (50) à deux bras, qui s'appuie sur une vis de réglage dans la zone d'action de la première force.

8. Installation selon l'une des revendications 1 à 7, caractérisée en ce qu'une troisième force (41) agit sur le levier à deux bras dans la ligne d'action de la première force mais dans la direction opposée.

9. Installation selon des revendications 1, 2, 4, 5, 6, caractérisée en ce que le bras de levier (a) sur lequel agit la seconde force est toujours constant.
